# FASCICULE DE BREVET EUROPEEN

(11) **EP 0 843 977 B1**
(45) Date de publication et mention de la délivrance du brevet: **03.07.2002**
(21) Numéro de dépôt: 97119059.0
(22) Date de dépôt: 31.10.1997
(51) Int. Cl.: A44C 5/24

(54) **Fermoir à boucle déployante**
Faltverschluss
Fastener with extending buckle

(30) Priorité: 06.11.1996 FR 9613527; 06.11.1996 FR 9613529
(43) Date de publication de la demande: 27.05.1998
(73) Titulaire: The Swatch Group Management Services AG, 2501 Biel (CH)
(72) Inventeur: Champion, Michel, 2950 Courgenay (CH)
(74) Mandataire: Barbeaux, Bernard

(56) Documents cités:
- CH-A- 665 101
- CH-A- 667 979
- FR-A- 2 442 605
- FR-A- 2 615 368
- FR-A- 2 735 335

## Description

La présente invention est relative à un fermoir du type à boucle déployante comportant une lame de base sur laquelle est susceptible de se rabattre au moins une lame pivotante, lesdites lames étant attachées ensemble par l'une de leurs extrémités au moyen d'une articulation, ces lames comprenant un dispositif à cran leur permettant de s'accrocher l'une sur l'autre en position de fermeture.

Un fermoir répondant à la définition donnée ci-dessus a déjà été proposé plusieurs fois.

Le document CH-A-663 522 décrit un fermoir à boucle déployante comportant une lame de base pourvue d'une ouverture allongée, lame sur laquelle est susceptible de se rabattre une lame pivotante pourvue de deux cornes allongées dans le sens de l'ouverture pratiquée dans la lame de base. En position de fermeture du fermoir, les deux cornes de la lame pivotante viennent s'engager à force dans l'ouverture de la lame de base de sorte que ce système constitue une fermeture à cran. Comme l'ouverture et les cornes sont dirigées dans le sens longitudinal du fermoir, un mouvement qui tendrait à plier le fermoir dans le sens de sa longueur ne conduit pas à une ouverture intempestive dudit fermoir, cette ouverture intempestive risquant par contre de se produire si les cornes et l'ouverture étaient dirigées dans un sens perpendiculaire à la direction des lames.

Des dispositifs analogues sont aussi décrits dans les documents CH-A-593 648, CH-A-353 567 et CH-A-671 499.

Le fermoir décrit dans le document FR-A-2 735 335 (publié le 20.12.1996 ; article 89 CBE) comporte aussi un dispositif d'accrochage à cran où une première languette est levée sur la lame de base et où une seconde languette est levée sur la lame pivotante, ces deux languettes se trouvant, en position de fermeture, dos à dos et en tête-bêche. Ce document envisage l'utilisation d'une seconde lame pivotante dont l'accrochage peut être réalisé soit à cran comme décrit ci-dessus, soit à poussoir en utilisant la même lame de base. Ainsi, la lame de base est polyvalente en ce sens qu'on peut monter sur elle, soit une lame pivotante équipée d'une languette, soit une lame pivotante équipée d'un poussoir actionnable manuellement.

Tous ces systèmes présentent l'inconvénient de s'user rapidement et de ne plus assurer un bon crantage du fermoir après un nombre relativement faible de mouvements d'ouverture et de fermeture. Cela est dû essentiellement à la très courte longueur d'émergence des cornes, ce qui conduit à une amplitude de flexion extrêmement réduite, donc à une force de crantage élevée et, partant, à une usure rapide du système.

Pour pallier cet inconvénient, le fermoir de la présente invention est doté d'un dispositif à cran comportant deux languettes levées dans la lame de base et se faisant face dans un sens perpendiculaire à la direction longitudinale du fermoir et une fourche en forme de diapason pratiquée dans la lame pivotante, cette fourche étant dirigée dans le sens longitudinal du fermoir et présentant deux branches dont les extrémités sont recourbées, chacune desdites extrémités étant arrangée pour venir se cranter sur une des languettes levée dans la lame de base quand le fermoir est en position de fermeture.

L'invention sera comprise maintenant à l'aide de la description qui suit et du dessin qui l'illustre à titre d'exemple et dans lequel :
- la figure 1 est une vue en perspective du fermoir de l'invention en position ouverte;
- la figure 2 est une vue en perspective du fermoir de la figure 1 en position fermée;
- la figure 3 est une coupe selon la ligne III-III de la figure 2;
- la figure 4 est une vue en perspective du fermoir de l'invention en position ouverte, une lame pivotante de ce fermoir présentant un dispositif de blocage à poussoir;
- la figure 5 est une vue en perspective du fermoir de la figure 4 présenté en position fermée;
- la figure 6 est une vue de dessus du dispositif à poussoir montré en figure 5; et
- la figure 7 est une coupe selon la ligne VII-VII de la figure 6.

Comme le montre bien la figure 1, le fermoir pour bracelet est du type à boucle déployante. Ce fermoir comporte une lame de base 1 sur laquelle est susceptible de se rabattre au moins une lame pivotante 2. Ces lames 1 et 2 sont attachées ensemble par l'une de leurs extrémités au moyen d'une articulation 3. Cette articulation est réalisée de la manière la plus simple par une barrette traversant des trous prévus dans l'extrémité des lames 1 et 2.

Comme le montre la figure 1, le fermoir peut comporter une seconde lame pivotante 26 susceptible de se rabattre sur la lame de base 1. Dans ce cas, cette seconde lame est attachée à l'autre extrémité de la lame de base 1 au moyen d'une seconde articulation 17. Sans que la figure 1 le montre expressément, un premier brin du bracelet est attaché à la lame pivotante 2 au moyen d'une barrette traversant le trou 15, alors qu'un second brin du bracelet est attaché à la lame pivotante 26 au moyen d'une barrette traversant le trou 16. La lame de base 1 et les lames pivotantes 2 et 26 comportent un double dispositif à cran qui permet aux lames pivotantes de s'accrocher sur la lame de base en position de fermeture du fermoir.

Le fermoir peut ne comporter qu'une seule lame pivotante 2. Dans ce cas le premier brin du bracelet est attaché à l'autre extrémité de la lame pivotante 2 par une barrette traversant le trou 15 et le second brin du bracelet est attaché à l'autre extrémité de la lame de base 1 à l'endroit figuré par l'articulation 17. On comprendra que dans le cas d'un fermoir à une seule lame pivotante, cette dernière sera rallongée pour présenter une longueur à peu près égale à la longueur de la lame de base.

On va décrire maintenant l'objet principal de la présente invention, à savoir le dispositif d'accrochage à cran.

Comme le montre la figure 1, deux languettes 4 et 5 sont levées dans la lame de base 1. Ces languettes sont disposées de manière à se faire face dans un sens perpendiculaire à la direction longitudinale du fermoir cette direction longitudinale étant marquée par la lettre Y. La figure 2 montre que dans la lame pivotante 2 est pratiquée une fourche 6 en forme de diapason, cette fourche étant dirigée dans le sens longitudinal du fermoir. Par fourche en forme de diapason, on entend ici un élément présentant deux branches 7 et 8 de grande longueur et reliées par un pont, ce qui n'est nullement le cas des cornes citées dans l'art antérieur, essentiellement très courtes et ressemblant davantage à un U qu'à un diapason. Les extrémités 9 et 10 des branches 7 et 8 de la fourche 6 sont recourbées et arrangées pour venir se cranter sur une des languettes levée dans la lame de base et cela quand le fermoir est en position de fermeture.

Selon un mode particulier d'exécution de l'invention qui est représenté sur le dessin, les extrémités recourbées 9 et 10 des branches 7 et 8 sont pourvues chacune d'un renflement 11 et 12. Comme cela apparaît bien sur la figure 1, chaque renflement est pourvu d'un plan incliné 13 et 14, ce plan incliné coopérant avec la languette 4 et 5 correspondante levée dans la lame de base 1 pour cranter la lame pivotante 2 sur ladite lame de base 1.

Le crantage est particulièrement bien apparent sur la figure 3 qui est une coupe selon la ligne III-III de la figure 2. Sur cette figure 3 apparaît en coupe la lame de base 1 munie de ses languettes relevées 4 et 5. Apparaît également en coupe sur la figure 3 la lame pivotante 2 dont les branches 7 et 8 de sa fourche 6 sont représentées par les extrémités 9 et 10 des branches. Les extrémités 9 et 10 sont pourvues des renflements 11 et 12 possédant chacun un plan incliné 13 et 14. Quand le fermoir est en position de fermeture, la figure 3 montre que les plans inclinés 13 et 14 prennent appui sous les languettes 4 et 5 à l'endroit marqué d'une flèche 20 et 21 pour bloquer le fermoir. Pour ouvrir le fermoir, on exerce vers le haut une force sur la lame pivotante 2. A ce moment les plans inclinés 13 et 14 glissent sous les languettes 4 et 5 amenant les extrémités 9 et 10 des branches 7 et 8 à se rapprocher l'une de l'autre pour dégager la lame pivotante 2 de la lame de base 1. Pour fermer le fermoir, on rapproche les deux lames l'une de l'autre jusqu'à ce que les renflements 11 et 12 soient en contact avec les languettes 4 et 5. A ce moment, une pression sur la lame 2 provoque un mouvement fléchissant des branches 7 et 8, lesquelles se rapprochent l'une de l'autre jusqu'à ce que les plans inclinés 13 et 14 se trouvent pris sous les languettes 4 et 5.

Les figures montrent que les languettes 4 et 5 levées dans la lame de base 1 ainsi que la fourche 6 pratiquée dans la lame pivotante 2 sont avantageusement venues de matière dans les lames dont elles font partie. Ceci peut être mis en oeuvre par simple étampage, puis pliage. On évite ainsi toute pièce rapportée, fragile à l'emploi et onéreuse.

La lame de base 1 ainsi que la lame pivotante 2 peuvent avantageusement être tronçonnées dans des profilés en bande, plus rigides que de la tôle pliée, facilement déformable. On pourrait aussi envisager le moulage par injection métallique (MIM) pour la fabrication desdites pièces.

Les figures 1 et 2 montrent que dans le cas où le fermoir comporte deux lames pivotantes, ces première et seconde lames sont pourvues d'un dispositif d'accrochage à cran réalisé selon l'invention.

On peut imaginer cependant le cas où l'une des lames pivotantes est pourvue d'un dispositif d'accrochage à poussoir, l'autre de ces lames étant pourvue du dispositif d'accrochage à cran selon l'invention. Ce cas est illustré aux figures 4 à 7. Dans ces dernières figures, la lame pivotante 2 des figures 1 et 2 est remplacée par la lame pivotante 30. On remarque cependant que, dans les deux cas de figure, on utilise une seule et unique lame de base 1 comme cela est bien apparent sur les figures 1 et 4.

Les figures 4 à 7 montrent donc que la lame de base 1 forme avec la lame pivotante 30 un dispositif de blocage à poussoir. Pour ce faire, le dispositif de blocage à poussoir comporte un ensemble 31 monté pivotant sur l'autre extrémité de la lame pivotante 30 au moyen d'une articulation 32. Cet ensemble 31 comporte un cadre 33 sur lequel coulissent deux poussoirs 34 et 35 rappelés chacun par un ressort 36 et 37. Chacun de ces poussoirs 34 et 35 porte un crochet 38 et 39 taillé en forme de T. La barre horizontale du T est susceptible de s'engager sous les oreilles 22, 24 et 23, 25 des languettes 4 et 5 levées dans la lame de base 1 pour bloquer le fermoir.

Ce dispositif, vu en perspective sur les figures 4 et 5 va être expliqué maintenant de manière plus détaillée en s'aidant des figures en plan 6 et en coupe 7.

Le cadre 33 pivote sur la lame pivotante 30 au moyen de l'articulation 32. Ce cadre 33 porte deux poussoirs 34 et 35 qui glissent sur lui et sont rappelés chacun par un ressort 36, 37. Le poussoir 34 comporte un crochet 38 en forme de T dont la barre horizontale est prise sous les oreilles 22 et 24 de la languette 4. De manière analogue, le poussoir 35 comporte un crochet 39 en forme de T dont la barre horizontale est prise sous les oreilles 23 et 25 de la languette 5. Pour fermer le dispositif, on rapproche la lame pivotante 30 ainsi que l'ensemble 31 de la lame de base 1. En appuyant sur le tout, on fait glisser, contre la force de rappel des ressorts 36 et 37, respectivement les barres horizontales des crochets 38 et 39 le long des oreilles 22, 24 et 23, 25 jusqu'à ce que ces barres se trouvent prises sous les oreilles. Dès cet instant le fermoir est bloqué et aucune force ascensionnelle exercée sur la lame pivotante 30, n'est capable de l'ouvrir, cette ouverture ne pouvant intervenir que si l'on presse sur les poussoirs pour dégager les crochets 38 et 39 des oreilles 22, 24 et 23, 25.

Dans le cas de l'exécution présentée aux figures 4 et 5, un premier brin du bracelet est attaché à l'ensemble 31 au moyen d'une barrette traversant le trou 41 du cadre 33, alors qu'un second brin du bracelet est attaché à la lame pivotante 26 au moyen d'une barrette traversant le trou 16. Ici la lame de base 1 reçoit une première lame pivotante 30 équipée d'un dispositif à poussoir et une seconde lame pivotante 26 équipée d'un dispositif à cran. Pour éviter que la lame 26 ne puisse être ouverte seule quand le fermoir est en position de fermeture, on a équipé l'élément 31 d'un toit 40 qui recouvre l'extrémité de la lame 26.

On voit que par des moyens très simples (enlèvement et remise en place d'une simple barrette) on peut transformer un fermoir bloqué à cran en un fermoir bloqué par poussoir. On peut ainsi augmenter la sécurité de fermeture du fermoir et cela en conservant dans tous les cas la même lame de base.

## Revendications

1. Fermoir pour bracelet du type à boucle déployante comportant une lame de base (1) sur laquelle est susceptible de se rabattre au moins une première lame pivotante (2), lesdites lames étant attachées ensemble par l'une de leurs extrémités au moyen d'une articulation (3), ces lames comprenant un dispositif à cran leur permettant de s'accrocher l'une sur l'autre en position de fermeture, **caractérisé par le fait que** le dispositif à cran comporte deux languettes (4, 5) levées dans la lame de base (1) et se faisant face dans un sens perpendiculaire à la direction longitudinale (Y) du fermoir, et une fourche (6) en forme de diapason pratiquée dans la lame pivotante (2), cette fourche étant dirigée dans le sens longitudinal du fermoir et présentant deux branches (7, 8) dont les extrémités (9, 10) sont recourbées, chacune desdites extrémités étant arrangée pour venir se cranter sur une des languettes levée dans la lame de base quand le fermoir est en position de fermeture.

2. Fermoir selon la revendication 1, **caractérisé par le fait que** les extrémités recourbées (9, 10) des deux branches (7, 8) sont pourvues chacune d'un renflement (11, 12) sur lequel est pratiqué un plan incliné (13, 14), ledit plan incliné coopérant avec la languette (4, 5) correspondante levée dans la lame de base (1) pour cranter la lame pivotante (2) sur ladite lame de base (1).

3. Fermoir selon la revendication 1, **caractérisé par le fait que** les languettes (4, 5) levées dans la lame de base (1) et la fourche (6) pratiquée dans la lame pivotante (2) sont venues de matière dans les lames dont elles font partie.

4. Fermoir selon la revendication 1, **caractérisé par le fait que** la lame de base (1) et la lame pivotante (2) sont tronçonnées dans des profilés en bande.

5. Fermoir selon la revendication 1, **caractérisé par le fait que** sur la lame de base (1) est susceptible de se rabattre une seconde lame pivotante (26, 30) arrangée pour former avec la lame de base (1) soit un dispositif d'accrochage à cran (26), soit un dispositif d'accrochage à poussoir (30), la même lame de base (1) étant utilisée quelle que soit la seconde lame pivotante (26, 30) mise en oeuvre.

6. Fermoir selon la revendication 5, **caractérisé par le fait que** la seconde lame pivotante (26) est exécutée de la même façon que le dispositif d'accrochage à cran équipant la première lame pivotante (2).

7. Fermoir selon la revendication 5, **caractérisé par le fait que** le dispositif d'accrochage à poussoir de la seconde lame pivotante (30) comporte un ensemble (31) monté pivotant sur l'autre extrémité de la lame pivotante (30) au moyen d'une articulation (32), ledit ensemble comportant un cadre (33) sur lequel coulissent deux poussoirs (34, 35) rappelés chacun par un ressort (36, 37), ces poussoirs comprenant chacun un crochet (38, 39) en forme de T dont la partie horizontale est susceptible de s'engager sous les oreilles (22, 24; 23, 25) des languettes (4, 5) levées dans la lame de base (1) pour bloquer le fermoir.

## Patentansprüche

1. Schließe für ein Armband des Typs mit aufklappbarer Spange, die eine Basisplatte (1) aufweist, zu dem wenigstens eine erste Schwenkplatte (2) umgeklappt werden kann, wobei die Platten an jeweils einem ihrer Enden mittels eines Gelenks (3) aneinander befestigt sind und eine Rasteinrichtung umfassen, die ihnen ermöglicht, sich in einer Schließposition ineinander zu verhaken, **dadurch gekennzeichnet, daß** die Rasteinrichtung in der Basisplatte (1) zwei nach oben ragende Zungen (4, 5), die in einer zur Längsrichtung (Y) der Schließe senkrechten Richtung einander zugewandt sind, sowie eine in der Schwenkplatte (2) ausgebildete Gabel (6) in Form einer Stimmgabel umfaßt, wobei diese Gabel in Längsrichtung der Schließe orientiert ist und zwei Schenkel (7, 8) aufweist, deren Enden (9, 10) umgebogen und jeweils so beschaffen sind, daß sie jeweils mit einer der nach oben ragenden Zungen in der Basisplatte verrastbar sind, wenn sich die Schließe in der Schließposition befindet.

2. Schließe nach Anspruch 1, **dadurch gekennzeichnet, daß** die umgebogenen Enden (9, 10) der beiden Schenkel (7, 8) jeweils mit einer Verdickung (11, 12) versehen sind, an denen eine geneigte Ebene (13, 14) ausgebildet ist, wobei die geneigte Ebene mit der entsprechenden nach oben ragenden Zunge in der Basisplatte (1) zusammenwirkt, um die Schwenkplatte (2) an der Basisplatte (1) zu verrasten.

3. Schließe nach Anspruch 1, **dadurch gekennzeichnet, daß** die nach oben ragenden Zungen (4, 5) in der Basisplatte (1) und die in der Schwenkplatte (2) ausgebildete Gabel (6) in den Platten, wovon sie jeweils einen Teil bilden, einteilig ausgebildet sind.

4. Schließe nach Anspruch 1, **dadurch gekennzeichnet, daß** die Basisplatte (1) und die Schwenkplatte (2) von Bandprofilen abgelängt sind.

5. Schließe nach Anspruch 1, **dadurch gekennzeichnet, daß** eine zweite Schwenkplatte (26, 30) zur Basisplatte (1) umlegbar ist, die so beschaffen ist, daß sie mit der Basisplatte (1) entweder eine rastende Verhakungseinrichtung (26) oder eine Drücker-Verhakungseinrichtung (30) bildet, wobei unabhängig davon, welche zweite Schwenkplatte (26, 30) in Gebrauch ist, dieselbe Basisplatte (10) verwendet wird.

6. Schließe nach Anspruch 5, **dadurch gekennzeichnet, daß** die zweite Schwenkplatte (26) auf die gleiche Weise wie die an der ersten Schwenkplatte (2) vorgesehene rastende Verhakungseinrichtung ausgebildet ist.

7. Schließe nach Anspruch 5, **dadurch gekennzeichnet, daß** die Drücker-Verhakungsvorrichtung der zweiten Schwenkplatte (30) eine Einheit (31) umfaßt, die am anderen Ende der Schwenkplatte (30) über ein Gelenk (32) angelenkt ist, wobei die Einheit einen Rahmen (33) umfaßt, an dem zwei Drücker (34, 35) gleiten, die jeweils durch eine Feder (36, 37) zurückgestellt werden und jeweils einen T-förmigen Haken (38, 39) besitzen, wovon der horizontale Teil mit Ösen (22, 24; 23, 25) der nach oben ragenden Zungen (4, 5) in der Basisplatte (1) in Eingriff gelangen kann, um die Schließe zu blockieren.

## Claims

1. Bracelet clasp of the type with an unfolding buckle including a base strip (1) onto which at least a first pivoting strip (2) is capable of folding down, said strips being attached to each other by one of their ends by means of a hinge (3), said strips including a snap fitting device allowing them to lock onto each other in a closed position, **characterized in that** the snap fitting device includes two tongues (4, 5) raised from the base strip (1) and facing each other in a direction perpendicular to the longitudinal direction (Y) of the clasp and a fork (6) in the shape of a tuning fork made in the pivoting strip (2), this fork being directed in the longitudinal direction of the clasp and having two branches (7, 8) whose ends (9, 10) are bent, each of said ends being arranged to snap lock onto one of the tongues raised from the base strip when the clasp is in a closed position.

2. Clasp according to claim 1, **characterized in that** the bent ends (9, 10) of the two branches (7, 8) are each provided with a flared portion (11, 12) onto which an inclined plane (13, 14) is arranged, said inclined plane co-operating with the corresponding tongue (4, 5) raised from the base strip (1) to snap lock the pivoting strip (2) onto said base strip (1).

3. Clasp according to claim 1, **characterized in that** the tongues (4, 5) raised from the base strip (1) and the fork (6) made in the pivoting strip (2) are integral with the strips of which they form part.

4. Clasp according to claim 1, **characterized in that** the base strip (1) and the pivoting strip (2) are cut into strip-shaped profiles.

5. Clasp according to claim 1, **characterized in that** a second pivoting strip (26, 30) arranged to form with the base strip (1) either a snap fitting device (26), or a push-button locking device (30), is capable of folding down onto the base strip (1), the same base strip (1) being used whichever second pivoting strip (26, 30) is used.

6. Clasp according to claim 5, **characterized in that** the second pivoting strip (26) is made in the same manner as the snap fitting device fitting the first pivoting strip (2).

7. Clasp according to claim 5, **characterized in that** the push-button locking device of the second pivoting strip (30) includes a unit (31) mounted so as to pivot on the other end of the pivoting strip (30) by means of a hinge (32), said unit including a frame (33) on which two push-buttons (34, 35) slide, each returned by a spring (36, 37), these push-buttons each including a hook (38, 39) in the shape of a T the horizontal part of which is capable of engaging underneath the lugs (22, 24; 23, 25) of the tongues (4, 5) raised from the base strip (1) to lock the clasp.
